# EUROPÄISCHE PATENTSCHRIFT

(11) **EP 0 496 261 B1**
(45) Veröffentlichungstag und Bekanntmachung des Hinweises auf die Patenterteilung: **19.04.1995**
(21) Anmeldenummer: 92100567.4
(22) Anmeldetag: 15.01.1992
(51) Int. Cl.: B31B 1/16, B31B 3/00

(54) **Verfahren und Vorrichtung zum Herstellen von Klappschachteln mit Kragen**
Method and device for making hinged coverboxes with collar
Procédé et dispositif pour la fabrication des boîtes avec couvercle à charnière pourvues d'un col

(30) Priorität: 24.01.1991 DE 4102005
(43) Veröffentlichungstag der Anmeldung: 29.07.1992
(73) Patentinhaber: Focke & Co. (GmbH & Co.), 27283 Verden (DE)
(72) Erfinder: Focke, Heinz, D-27283 Verden (DE); Granz, Helmut, D-27283 Verden (DE)
(74) Vertreter: Bolte, Erich, Dipl.-Ing.

(56) Entgegenhaltungen:
- DE-A- 3 931 310
- FR-A- 2 348 134
- GB-A- 678 393
- US-A- 3 844 201

## Beschreibung

Die Erfindung betrifft ein Verfahren zum Herstellen von Klappschachteln (Hinge-Lid-Packungen), bei denen in einem Schachtelteil ein aus diesem teilweise herausragender Kragen mit Kragenvorderwand und Kragenseitenlappen angeordnet ist, wobei der Kragen als gesonderter Zuschnitt auf die Oberseite eines in einen Inneneinschlag aus Stanniol eingehüllten Zigaretten-Blocks aufgelegt wird, die abstehenden Kragenseitenlappen gegen Seitenflächen des Zigaretten-Blocks gefaltet und dieser sodann mit dem gefalteten Kragen in die Klappschachtel eingeführt wird. Weiterhin betrifft die Erfindung eine Vorrichtung zur Durchführung des Verfahrens.

Klappschachteln sind als Verpackung für Zigaretten weit verbreitet. Klappschachteln bestehen aus einem Schachtelteil und einem an einer Rückwand desselben angelenkten Deckel. Im Schachtelteil ist ein Kragen angeordnet, der üblicherweise als gesonderter Zuschnitt ausgebildet ist und aus Kragenvorderwand und Kragenseitenlappen bzw. -wänden besteht.

Neuerdings sind Klappschachteln dieser Art bekannt gewor-den, bei denen Längskanten abgerundet, abgeschrägt oder mehreckig ausgebildet sind (US-A-4 753 383 und US-A-4 753 384). Bei diesem Packungstyp müssen auch zwischen Kragenvorderwand einerseits und Kragenseitenwände andererseits gebildete aufrechte Kanten der Form der Längskanten der Packung entsprechen, also abgerundet, abgeschrägt oder mehreckig ausgebildet sein.

Aus der nachveröffentlichten EP-A-0 476 804 ist ein Verfahren und eine Vorrichtung zum Auflegen von Kragen auf einen Zigaretten-Block bekannt. Die Kragen werden in vorgeformter Gestalt bzw. Position dem Zigaretten-Block zugeführt.

Bei der Erfindung geht es darum, den (gesonderten) Zuschnitt für den Kragen so herzustellen und vorzubereiten, daß das Einbringen des Kragens in die Packung (Klappschachtel) in den gesamten Verpackungsprozeß sinnvoll integriert ist. Die der Erfindung zugrundeliegende Aufgabe besteht darin, Zuschnitte für den Kragen bei Klappschachteln mit abgerundeten, abgeschrägten oder mehreckigen Kanten so herzustellen, vorzubereiten und zuzuführen, daß der Kragen trotz der besonderen Gestaltung der Kanten in herkömmlicher Weise zusammen mit dem Packungsinhalt (Zigaretten-Block) in die Packung eingeführt werden kann.

Zur Lösung dieser Aufgabe ist das erfindungsgemäße Verfahren dadurch gekennzeichnet, daß der Kragen durch Verschwenken der Kragenseitenlappen im Bereich der Längskanten unter Bildung von abgerundeten oder mehreckigen Längskanten vorgeformt, in eine annähernd gestreckte, ebene Gestalt zurückgeformt und sodann dem Zigaretten-Block (Packungsinhalt) zugeführt wird.

Nach den Erkenntnissen der Erfindung können Kragen für Packungen mit in besonderer Weise ausgebildeten Längskanten in herkömmlicher Weise verarbeitet werden, wenn der Kragen eine besondere Vorbehandlung erfährt, nämlich ein Vorformen der Längskanten desselben im Sinne einer Abrundung oder auch mehreckigen Formung und anschließendes Zurückformen in die ebene Gestalt, letztere für den Weitertransport und die Handhabung in der für Kragen üblichen Weise.

Nach einem weiteren Merkmal der Erfindung wird die Vorformung des Kragens in zwei Schritten vollzogen. Eine Materialbahn zur Herstellung der Kragen durch Abtrennen wird im Bereich der (später herzustellenden) Längskanten vorbehandelt, nämlich durch Prägen auf die spätere, nachfolgende Vorformung ausgerichtet. Diese Prägung besteht bei der Herstellung von Rundkanten aus einer Mehrzahl von parallelen, längsgerichteten Rillen, die durch entsprechende Rillwerkzeuge in die Materialbahn in Längsrichtung derselben im Bereich von zwei Streifen eingebracht werden. Die Rillen werden vorzugsweise von beiden Seiten, also von unten und oben, in die Materialbahn eingeformt. Danach werden die einzelnen Kragen von der Materialbahn abgetrennt und im Bereich einer Formstation vorgeformt durch Umlenken der Kragenseitenlappen relativ zur (horizontal gerichteten) Kragenvorderwand. Danach werden die Kragenseitenwände bzw. -lappen in die horizontale bzw. ebene Gestalt zurückgeführt.

Die Vorrichtung zur Vorbehandlung bzw. Herstellung der Kragen besteht aus einer Prägestation zur Vorbehandlung der Materialbahn, aus einer Trennstation zum Herstellen der Kragen und aus einer nachfolgenden Formstation, in der die eigentliche Vorformung der Kragen vollzogen wird. Der Formstation nachgeordnet ist eine Plattform. Durch Aufschieben der Kragen auf die Plattform werden die Kragenseitenwände in eine annähernd gestreckte, ebene Position zurückgeformt. Danach werden die so behandelten Kragen dem Packungsinhalt (Zigaretten-Block) zugeführt.

Die Prägestation und die Formstation sind erfindungsgemäß in besonderer Weise ausgebildet bzw. mit besonderen Organen bestückt.

Ein Ausführungsbeispiel der Vorrichtung wird nachfolgend anhand der Zeichnungen näher beschrieben. Es zeigt:
- Fig. 1: Eine Vorrichtung zum Herstellen und Vorformen von Zuschnitten für Kragen in schematischer Seitenansicht,
- Fig. 2: die Vorrichtung gemäß Fig. 1 im Grundriß,
- Fig. 3: einen Querschnitt durch Organe der Prägestation in der Schnittebene III - III der Fig. 1, in vergrößertem Maßstab,
- Fig. 4: die Formstation in Seitenansicht, ebenfalls in vergrößertem Maßstab,
- Fig. 5: eine Einzelheit von Prägewerkzeugen im Querschnitt, bei stark vergrößertem Maßstab.

Das in den Zeichnungen dargestellte Ausführungsbeispiel befaßt sich mit der Herstellung von Klappschachteln mit abgerundeten Längskanten, insbesondere in der Ausführung gemäß US-A-4 753 383. Im einzelnen geht es im vorliegenden Falle um die Herstellung und Vorbereitung eines Kragens 10 der geeignet ist für den Einbau in eine derartige Klappschachtel mit abgerundeten Längskanten. Der Kragen 10 besteht aus Kragenvorderwand 11 und Kragenseitenwänden 12. Letztere werden innerhalb der Verpackung bzw. bereits vorher in eine Position quer zur Kragenvorderwand 11 gebracht, wobei Längskanten 13 abgerundet sind.

Die Kragen 10 werden nacheinander von einer Materialbahn 14 aus dünnem Karton abgetrennt, in vorformenden Sinne bearbeitet und sodann durch einen Kragenförderer 15 weiteren Verpackungsaggregaten zugeführt, z.B. einer Einrichtung gemäß US-A-4 612 756.

Die gezeigte Vorrichtung besteht aus einer Prägestation 16, einer in Förderrichtung folgenden Schneidstation 17 und einer Formstation 18.

Die Materialbahn 14 in der Breite der herzustellenden Kragen 10 wird von einer Bobine (nicht gezeigt) abgezogen, und zwar durch Zugwalzen 19, die in Förderrichtung der Prägestation 16 nachgeordnet sind. Die Materialbahn 14 wird demnach von den Zugwalzen 19 kontinuierlich durch die Prägestation 16 hindurchgezogen.

Im Bereich der Prägestation 16 wird die Materialbahn 14 fortlaufend mit eng nebeneinanderliegenden Rillen 20 versehen. Die Materialbahn 14 wird dabei im Bereich zweier paralleler Prägestreifen 21 und 22 verformt, derart, daß eine Mehrzahl derartiger Rillen 20 eng nebeneinanderliegt. Die Rillen 20 werden hier von beiden Seiten in das Material eingeformt. Im Bereich der Rillen 20 bzw. der aus diesen bestehenden Prägestreifen 21, 22 werden im Verlaufe des weiteren Fertigungsprozesses die abgerundeten Längskanten 13 gebildet.

Die Prägestation 16 ist mit entsprechenden Prägewerkzeugen ausgebildet, nämlich einer unteren Prägewalze 23 und oberen Prägewalzen 24 und 25. Die im vorliegenden Falle unterhalb der Materialbahn 14 angeordnete Prägewalze 23 hat einen im Verhältnis zu den als Gegenwalzen wirkenden Prägewalzen 24 und 25 großen Durchmesser. Die Materialbahn wird innerhalb einer Vertiefung in einer Mantelwandung 27 der Prägewalze 23 geführt. Seitliche Borde 28 begrenzen die Vertiefung 26. Innerhalb derselben sind an der Außenseite der Mantelwandung 27 zwei Rillkränze 29 und 30 angeformt. Diese verlaufen ringsherum, und zwar in einen dem Abstand der Prägestreifen 21, 22 entsprechenden Abstand.

Die oberen (Gegen-)Prägewalzen 24, 25 sind als einfache zylindrische Rollen ausgebildet und jeweils am Außenumfang ebenfalls mit einem Rillkranz 31, 32 versehen. Diese oberen Rillkränze 31, 32 korrespondieren mit den Rillkränzen 29, 30 der Prägewalze 23, wobei Prägerippen 33 (Fig. 5) versetzt zueinander angeordnet sind, so daß eine rillenbildende Verformung des Materials erfolgen kann.

Die Prägewalzen 23 einerseits und 24, 25 andererseits sind leerlaufend auf feststehenden Achsen 34 bzw. 35 gelagert. Die oberen Prägewalzen 24, 25 sind als Einzelwalzen ausgebildet und auf der Achse 35 mit Spiel zwischen seitliche Führungen (Bund 36) gelagert. Durch das Spiel sind geringe Seitwärtsbewegungen der Prägewalzen 23, 24, 25 möglich. Infolge dieses Bewegungsspielraums können sich die Prägewerkzeuge, nämlich Prägerippen 33 einander gegenüberliegender Rillkränze 29 und 31 bzw. 30 und 32 aufeinander einstellen. Die Prägewalzen 23 einerseits sowie 24 und 25 anderseits sind in einem derartigen Abstand voneinander angeordnet, daß eine die Verformung des Materials des Kragens 10 bewirkende Kraft ausgeübt wird. Zur Erzeugung der parallel laufenden Rillen 20 sind die Prägerippen 33 der zusammenwirkenden Prägewalzen 23, 24, 25 jeweils versetzt zueinander.

Die genaue Gestaltung der Rillkränze 29, 30, 31 ergibt sich aus einer starken Vergrößerung gemäß Fig. 5. Prägerippen sind an der radial außenliegenden Seite mit einer Abflachung 37 gestaltet. Dadurch wird ein messerartiges Einschneiden in den Karton des Kragens vermieden. Die Mitten-Abstände der Prägerippen 33 voneinander beträgt (etwa) 1 mm. Die Breite der Abflachung 37 ist hier auf etwa 0,1 mm bemessen.

Die Materialbahn 14 wird durch in Förderrichtung auf die Prägestation 16 folgende Zugwalzen 19 zwischen den Prägewalzen 23 einerseits und 24, 25 andererseits hindurchgezogen. In Förderrichtung folgt auf die Zugwalzen 19 die Schneidstation 17, die hier aus zwei einander gegenüberliegenden Schneidwalzen 38, 39 besteht. Auf dem Umfang derselben sind Messer angeordnet, die der Schneidkontur und damit der besonderen Gestaltung der Kragen 10 entsprechen. Beim Transport der Materialbahn 14 zwischen den Schneidwalzen 38, 39 hindurch werden die einzelnen Kragen 10 hergestellt und durch anschließende Förderwalzen 40 mit etwas höherer Geschwindigkeit als die der Materialbahn 14 weitertransportiert. Die Kragen 10 werden dadurch mit einem größer werdenden Abstand voneinander der Formstation 18 zugefördert.

Durch Förderwalzen 41 gelangt der Kragen innerhalb der Formstation 18 auf eine auskragende, lediglich am Ende abgestützte Formplatte 42. Diese ist an die Gestaltung und Abmessung der Kragen 10 angepaßt. Längsseiten der Formplatte 42 sind als Rundkanten 43 ausgebildet. Diese erstrecken sich im Bereich der Prägestreifen 21, 22 und damit im Bereich der herzustellenden Rundkanten. Dies bedeutet, daß die Kragenseitenwände 12 seitlich über die Formplatte 42 hinwegragen.

Durch Formwerkzeuge werden die Kragenseitenwände 12 zu beiden Seiten der Formplatte 42 nach abwärts um die Rundkanten 43 geformt, bis unterhalb der Formplatte 42. Hierfür ist ein besonderes Formaggregat 44 vorgesehen, welches zwei quer über die Formplatte 42 bewegbare Formrollen 45 aufweist. Deren Drehachse erstreckt sich in Förderrichtung der Kragen 10.

Zur Verformung der Kragenseitenwände 12 in der beschriebenen Weise werden die Formrollen 45 etwa mittig von oben auf den Kragen 10 auf der Formplatte 42 aufgesetzt, sodann in entgegengesetzter Richtung zu den Rändern, nämlich Rundkanten 43 bewegt, an diesen entlanggefahren bis gegen die Unterseite der Formplatte 42. Dabei werden die Kragenseitenwände 12 entsprechend gefaltet unter Bildung einer Abrundung entsprechend der Gestalt der Rundkanten 43 im Bereich der Prägestreifen 21, 22.

Nach diesem Formvorgang werden die Formrollen 45 in entgegengesetzter Richtung in die Ausgangsposition zurückgefahren, und zwar mit einem Abstand oberhalb der Formplatte 42. Zu diesem Zweck sind die Formrollen 45 jeweils an einem Betätigungsarm 46 des Formaggregats 44 angebracht. Jeder Betätigungsarm 46 ist im Sinne einer Parallelverschiebung bewegbar, und zwar über zwei Kurbeltriebe 47, 48. Diese wiederum werden durch ein hin- und hergehend wirkenden Antrieb 49 innerhalb eines Getriebekastens 50 angetrieben.

Die in der beschriebenen Weise verformten Kragenseitenwände 12 kehren infolge der Rückstellkräfte des Materials in eine Position unter einem stumpfen Winkel zur Kragenvorderwand 11 zurück. In dieser Stellung wird der Kragen 10 auf eine Abförderplatte 51 geschoben. Für diese taktweise Förderbewegung des Kragens ist ein Förderhebel 52 im wesentlichen unterhalb der Transportebene der Kragen 10 angeordnet. Der Förderhebel 52 erfaßt jeweils einen Kragen 10 auf der Formplatte 42 und schiebt den Kragen durch Schwenkbewegung im Gegenuhrzeigersinn auf die Abförderplatte 51.

Der Förderhebel 52 ist in doppelter Ausführung vorhanden, derart, daß je ein Förderhebel 52 zu beiden Seiten der Formplatte 42 bewegbar ist. Die beiden Förderhebel 52 sind darüber hinaus quer zur Förderrichtung bewegbar, nämlich spreizbar. Dadurch ist es möglich, bei der Rückkehrbewegung in die Ausgangsstellung die Förderhebel 52 an einem nachfolgenden Kragen 10 auf der Formplatte 42 seitlich vorbeizuführen in die Ausgangsposition an der Rückseite des Kragens 10.

Auch für den Transport des Kragens 10 in die exakte Position auf der Formplatte 42 ist hier ein Schwenkhebel 54 im wesentlichen unterhalb der Formplatte 42 gelagert. Auch dieser Schwenkhebel 54 ist zweckmäßigerweise doppelt ausgebildet, erstreckt sich demnach mit einem oberen, hakenförmigen Mitnehmerende zu beiden Seiten der Formplatte 42. Der Schwenkhebel 54 ist aus der Ausgangsstellung gemäß Fig. 1 im Bereich der Förderwalzen 41 bis in die Position gemäß Fig. 4 bewegbar, die der exakten Lage des Kragens 10 auf der Formplatte 42 entspricht.

Beim Aufschieben des verformten Kragens 10 auf die Abförderplatte 51 werden die nach unten gerichteten Kragenseiten wände 12 durch Auflaufen auf eine schräge Formfläche 55 am Rand der Abförderplatte 51 in eine annährend horizontale Stellung zurückgeformt.

In dieser annährend horizontalen Ausrichtung, jedoch mit vorgeformten Längskanten 13 wird der Kragen 10 auf der Abförderplatte 51 durch den Kragenförderer 15 quer zur bisherigen Förderrichtung abtransportiert. Der Kragenförderer 15 ist zu diesem Zweck mit einem Förderband, vorzugsweise einem Zahnriehmen 56 ausgerüstet, der an der Außenseite Mitnehmer 57, jeweils zum Erfassen eines Kragens am zugekehrten Rand aufweist. Der Zahnriehmen 56 befindet sich oberhalb der Abförderplatte 51, so daß die Kragen 10 mit dem unteren Trum des Zahnriehmens 56 transportiert werden. Die Abförderplatte 51 ist im Bereich des Zahnriehmens 56 mit einer rinnenartigen Vertiefung 58 versehen.

Ein Antrieb 59 für den Zahnriehmen 56 ist seitlich neben dem Kragenförderer 15 angeordnet.

Die in der beschriebenen Weise im Bereich der zu bildenden Längskanten 14 bzw. Prägestreifen 21, 22 vorgeformten Kragen 10 können nun in üblicher Weise weiterverarbeitet werden, nämlich insbesondere auf einen Zigaretten-Block (eine in einen Stanniol-Zuschnitt eingehüllte Zigaretten-Gruppe) aufgelegt werden. Die seitlich überstehenden Kragenseitenwände 12 werden im weiteren Verlauf gegen die Seitenflächen des Zigaretten-Blocks umgefaltet und dieser sodann in eine Verpackung (Klappschachtel) eingeschoben, z. B. in der in US-A-4 612 756 beschriebenen Weise.

Bei der Herstellung von Kragen für Packungen mit z.B. achteckigem Querschnitt, also mit abgeschrägten Längskanten gemäß US-A-4,753,384 wird - abweichend von dem beschriebenen Ausführungsbeispiel - so vorgegangen, daß die die Abschrägung bildenden zwei Längskanten nicht durch Prägen bzw. Rillen des Materials markiert sind, sondern durch eine Stanzlinie, ähnlich einer Perforation. Die beiden parallelen Perforationslinien für jede Längskante werden dabei zweckmäßigerweise im Bereich der Schneidstation 17 angebracht. Die Schneidwalze 39 kann längs des Umfangs mit Schneidkanten ausgerüstet sein, die Perforationslinien auf den Kragen 10 übertragen.

Danach wird der so vorbereitete Kragen in der oben beschriebenen Weise weiterverarbeitet und behandelt.

## Patentansprüche

1. Verfahren zum Herstellen von Klappschachteln (Hinge-Lid-Packungen), bei denen in einem Schachtelteil ein aus diesem teilweise herausragender Kragen (10) mit Kragenvorderwand (11) und Kragenseitenlappen (12) angeordnet ist, wobei der Kragen als gesonderter Zuschnitt auf die Oberseite eines in einen Inneneinschlag aus Stanniol eingehüllten Zigaretten-Blocks aufgelegt wird, die abstehenden Kragenseitenlappen gegen Seitenflächen des Zigaretten-Blocks gefaltet und dieser sodann mit dem gefalteten Kragen in die Klappschachtel eingeführt wird, dadurch gekennzeichnet, daß zum Herstellen von Klappschachteln mit abgerundeten oder mehreckigen Längskanten der Kragen (10) durch Verschwenken der Kragenseitenwände (12) im Bereich der Längskanten (13) unter Bildung von abgerundeten oder mehreckigen Längskanten (13) vorgeformt, in eine annähernd gestreckte, ebene Gestalt zurückgeformt und sodann dem Zigaretten-Block zugeführt wird.

2. Verfahren nach Anspruch 1, dadurch gekennzeichnet, daß der Kragen (10) vor der Vorformung desselben im Bereich der abgerundeten oder mehreckigen Längskanten (13) durch Prägen vorbehandelt wird, vorzugsweise derart, daß eine Materialbahn (14) zum Herstellen der Kragen (10) fortlaufend mit Prägestreifen (21, 22) im Bereich der später herzustellenden Längskanten (13) versehen wird.

3. Verfahren nach Anspruch 2, dadurch gekennzeichnet, daß die Materialbahn (14) im Bereich der später herzustellenden Längskanten (13) mit fortlaufenden, beidseitig angebrachten Rillen (20) versehen wird.

4. Vorrichtung zum Herstellen von Klappschachteln mit einem in einen Schachtelteil eingesetzten Kragen aus Kragenvorderwand (11) und Kragenseitenwänden (12), wobei der Kragen (10) von einer fortlaufenden Materialbahn (14) abtrennbar, einem Zigaretten-Block als Packungsinhalt zuführbar und mit diesem in die Klappschachtel einförderbar ist, dadurch gekennzeichnet, daß zum Herstellen von Klappschachteln mit abgerundeten bzw. mehreckigen Längskanten die Materialbahn (14) durch ein Prägeaggregat zum Anbringen von Längsrillen (20) im Bereich der Längskanten (13) zwischen Kragenvorderwand (11) und Kragenseitenwänden (12) hindurchförderbar ist, daß dem Prägeaggregat ein Trennwerkzeug zum Abtrennen von Zuschnitten für den Kragen (10) nachgeordnet ist, daß dem Trennwerkzeug eine Formstation (18) zum Vorformen der Kragen (10) nachgeordnet ist, und daß im Anschluß an die Formstation (18) die Kragenseitenwände (12) durch Aufschieben auf eine Plattform in eine annähernd gestreckte, ebene Position zurückformbar sind.

5. Vorrichtung nach Anspruch 4, dadurch gekennzeichnet, daß das Prägeaggregat mindestens zwei je an gegenüberliegenden Seiten der Materialbahn (14) angeordnete Prägewalzen (23; 24, 25) aufweist mit Vorsprüngen und Vertiefungen längs des Umfangs derselben im Bereich der anzubringenden Rillen (20), wobei die Materialbahn (14) zwischen den Prägewalzen (23; 24, 25) hindurchförderbar ist.

6. Vorrichtung nach Anspruch 5, dadurch gekennzeichnet, daß die Prägewalzen (23; 24, 25) frei drehend gelagert und durch die zwischen den Prägewalzen (23; 24, 25) hindurchgeförderte Materialbahn (14) drehend angetrieben sind, wobei vorzugsweise den Prägewalzen (23; 24, 25) in Transportrichtung Zugwalzen (19) für den ziehenden Transport der Materialbahn (14) nachgeordnet sind.

7. Vorrichtung nach Anspruch 5, dadurch gekennzeichnet, daß an einer Seite der Materialbahn (14), insbesondere oberhalb derselben, als Prägewerkzeug zwei auf einer gemeinsamen Achse (35) drehbar gelagerte Prägewalzen (24, 25) angeordnet und mit geringem seitlichen Spiel gelagert sind.

8. Vorrichtung nach Anspruch 4 sowie einem oder mehreren der weiteren Ansprüche, dadurch gekennzeichnet, daß in der Formstation (18) die durch Rillen (20) definierten Bereiche (Prägestreifen 21, 22) für die abgerundeten oder abgeschrägten Längskanten des Kragens (10) durch Verschwenken der Kragenseitenwände (12) um abgerundete bzw. abgeschrägte Ränder (Rundkanten 43) einer Formplatte (42) vorformbar sind.

9. Vorrichtung nach Anspruch 8, dadurch gekennzeichnet, daß der Kragen (10) in der Formstation (18) mit der Kragenvorderwand (11) auf der Formplatte (42) aufliegt und durch Formrollen (45) die Kragenseitenwände (12) über entsprechend der Gestalt der Längskanten des Kragens (10) ausgebildete Formränder (Rundkanten 43) drückbar sind, derart, daß die Kragenseitenwände (12) bis etwa zur Anlage an der Unterseite der Formplatte (42) verschwenkbar sind.

10. Vorrichtung nach Anspruch 4, dadurch gekennzeichnet, daß die Plattform oder eine Abförderplatte (57) schräg gerichtete Formflächen (55) aufweist.

11. Vorrichtung nach Anspruch 10 sowie einem oder mehreren der weiteren Ansprüche, dadurch gekennzeichnet, daß die vorgeformten mit annährend in einer Ebene mit der Kragenvorderwand (11) ausgerichteten Kragenseitenwände (12) durch einen quergerichteten Kragenförderer (15), insbesondere ein umlaufendes Förderband (Zahnriehmen 56) mit Mitnehmern (57) zum Erfassen je eines Kragens (10), in Querrichtung abtransportierbar sind.

12. Vorrichtung nach Anspruch 8 sowie einem oder mehreren der weiteren Ansprüche, dadurch gekennzeichnet, daß die Kragen (10) durch einen in Förderrichtung derselben hin- und herbewegbaren Schieber, insbesondere in Gestalt eines unterhalb der Förderebene des Kragens (10) angeordneten Schwenkhebel (54), postionsgerecht auf die Formplatte (42) der Formstation (18) aufschiebbar ist.

13. Vorrichtung nach Anspruch 10 sowie einem oder mehreren der weiteren Ansprüche, dadurch gekennzeichnet, daß der Kragen (10) aus der Formstation (18) durch einen in Bewegungsrichtung des Kragens (10) hin- und herbewegbaren Schieber, insbesondere einen Förderhebel (52), von der Formplatte (42) auf die Abförderplatte (51) schiebbar ist.

## Claims

1. Process for producing hinge-lid boxes (hinge-lid packs), in the case of which there is arranged, in a box part, a collar (10) which partially projects out of said box part and has a collar front wall (11) and collar side tabs (12), the collar being applied, as a separate blank, onto the upper side of a cigarette block which is wrapped in an inner cover consisting of tin foil, the projecting collar side tabs are folded against side surfaces of the cigarette block, and the latter is then introduced, with the folded collar, into the hinge-lid box, characterized in that, in order to produce hinge-lid boxes with rounded or polygonal longitudinal edges, the collar (10) is preformed by pivoting the collar side walls (12) in the region of the longitudinal edges (13), in doing so forming rounded or polygonal longitudinal edges (13), the collar is formed back into a virtually stretched-out, planar configuration, and is then fed to the cigarette block.

2. Process according to Claim 1, characterized in that, before the pre-forming of the same, the collar (10) is pre-treated in the region of the rounded or polygonal longitudinal edges (13) by embossing, preferably such that a material web (14) for producing the collar (10) is continuously provided with embossed strips (21, 22) in the region of the longitudinal edges (13) which are to be produced subsequently.

3. Process according to Claim 2, characterized in that, in the region of the longitudinal edges (13) which are to be produced subsequently, the material web (14) is provided with continuous grooves (20) on both sides.

4. A process for producing hinge-lid boxes having a collar which is introduced into a box part and comprises collar front wall (11) and collar side walls (12), it being possible to sever the collar (10) from a continuous material web (14), to feed said collar to a cigarette block, as pack contents, and to convey it therewith into the hinge-lid box, characterized in that, in order to produce hinge-lid boxes with rounded or polygonal longitudinal edges, the material web (14) can be conveyed through an embossing unit for providing longitudinal grooves (20) in the region of the longitudinal edges (13) between collar front wall (11) and collar side walls (12), in that a severing tool for severing blanks for the collar (10) is arranged downstream of the embossing unit, in that a forming station (18) for pre-forming the collar (10) is arranged downstream of the severing tool, and in that, after the forming station (18), the collar side walls (12) can be formed back into a virtually stretched-out, planar position by pushing them onto a platform.

5. Apparatus according to Claim 4, characterized in that the embossing unit exhibits at least two embossing rollers (23; 24, 25) which are each arranged on opposite sides of the material web (14) and have projections and depressions along the circumference of said rollers, in the region of the grooves (20) which are to be provided, it being possible to convey the material web (14) between the embossing rollers (23; 24, 25).

6. Apparatus according to Claim 5, characterized in that the embossing rollers (23; 24, 25) are mounted in a freely rotatable manner and are driven in rotation by the material web (14) which is conveyed between the embossing rollers (23; 24, 25), preferably drawing rollers (19) for the drawing-type transportation of the material web (14) being arranged downstream of the embossing rollers (23; 24, 25) in the transporting direction.

7. Apparatus according to Claim 5, characterized in that, as embossing tool, two embossing rollers (24, 25), which are mounted rotatably on a common spindle (35), are arranged, and mounted with a small amount of lateral play, on one side of the material web (14), in particular above the same.

8. Apparatus according to Claim 4 and one or more of the further claims, characterized in that, in the forming station (18), the regions (embossed strips 21, 22) which are defined by grooves (20) and are intended for the rounded or bevelled longitudinal edges of the collar (10) can be pre-formed by pivoting the collar side walls (12) around rounded or bevelled borders (round edges 43) of a forming plate (42).

9. Apparatus according to Claim 8, characterized in that, in the forming station (18), the collar (10) bears on the forming plate (42) by means of the collar front wall (11) and, by means of forming rollers (45), the collar side walls (12) can be pressed over forming borders (round edges 43), designed in accordance with the configuration of the longitudinal edges of the collar (10), such that the collar side walls (12) can be pivoted approximately until they come into abutment against the underside of the forming plate (42).

10. Apparatus according to Claim 4, characterized in that the platform or a removal plate (51) exhibits obliquely directed forming surfaces (55).

11. Apparatus according to Claim 10 and one or more of the further claims, characterized in that the pre-formed collar side walls (12), aligned approximately in one plane with the collar front wall (11), can be transported away in the transverse direction by a transversely directed collar conveyor (15), in particular a circulating conveying belt (toothed belt 56) having drivers (57) for seizing in each case one collar (10).

12. Apparatus according to Claim 8 and one or more of the further claims, characterized in that the collars (10) can be pushed, in the correct position, onto the forming plate (42) of the forming station (18) by a pusher which can be moved back and forth in the conveying direction of said collars and is, in particular, configured as a pivot lever (54) arranged beneath the conveying plane of the collar (10).

13. Apparatus according to Claim 10 and one or more of the further claims, characterized in that the collar (10) can be pushed out of the forming station (18), from the forming plate (42) onto the removal plate (51), by a pusher which can be moved back and forth in the movement direction of the collar (10) and is, in particular, a conveying lever (52).

## Revendications

1. Procédé de confection de boîtes à couvercle basculant (paquets HLP) sur lesquelles est placé dans une partie boîte un col (10) saillant en partie de celle-ci et constitué d'une paroi avant (11) et de pattes latérales (12), dans lequel ce col est appliqué sous forme de découpe séparée sur la face supérieure d'un bloc de cigarettes enveloppé dans une enveloppe intérieure en papier métallisé, les pattes latérales dépassantes du col sont rabattues contre des faces latérales du bloc de cigarettes et celui-ci est ensuite introduit, avec le col plié, dans la boîte à couvercle basculant, caractérisé par le fait que, pour la confection de boîtes à couvercle basculant à arêtes longitudinales arrondies ou polygonales, le col (10) est préformé par rabattement de ses parois latérales (12) dans la zone des arêtes longitudinales (13) avec formation d'arêtes longitudinales arrondies ou polygonales (13), remis dans une forme plane approximativement étendue et ensuite conduit au bloc de cigarettes.

2. Procédé selon la revendication 1, caractérisé par le fait que le col (10), avant son préformage, est prétraité par gaufrage dans la zone des arêtes longitudinales arrondies ou polygonales (13), de préférence de façon telle qu'une bande de matériau (14) pour la confection des cols (10) soit pourvue de façon continue de bandes gaufrées (21, 22) dans la zone des arêtes longitudinales réalisées plus tard (13).

3. Procédé selon la revendication 2, caractérisé par le fait que la bande de matériau (14) est pourvue, dans la zone des arêtes longitudinales réalisées plus tard (13), de rainures continues (20) faites des deux côtés.

4. Dispositif pour la confection de boîtes à couvercle basculant ayant un col constitué d'une paroi avant (11) et de parois latérales (12) placé dans une partie boîte, ce col (10) pouvant être détaché d'une bande continue de matériau (14) conduit à un bloc de cigarettes constituant le contenu du paquet et introduit avec ce bloc dans la boîte à couvercle basculant, caractérisé par le fait, que pour la confection de boîtes à couvercle basculant à arêtes longitudinales arrondies ou polygonales, la bande de matériau (14) passe par un dispositif de gaufrage pour la réalisation de rainures longitudinales (20) dans la zone des arêtes longitudinales (13) entre la paroi avant (11) et les parois latérales (12), du col, que le dispositif de gaufrage est suivi d'un outil de détachement pour le détachement de découpes pour le col (10), que cet outil de détachement est suivi d'un poste de formage (18) pour le préformage des cols (10), et que, après ce poste de formage (18), les parois latérales (12) du col sont, par glissement sur une plate-forme, ramenées dans une position plane approximativement étendue.

5. Dispositif selon la revendication 4, caractérisé par le fait que le dispositif de gaufrage présente au moins deux rouleaux gaufreurs (23 ; 24, 25) placés sur les faces opposées de la bande de matériau (14) et pourvus de saillies et de creux le long de leur circonférence dans la zone des rainures (20) à réaliser, la bande de matériau (14) pouvant passer entre ces rouleaux gaufreurs (23 ; 24, 25).

6. Dispositif selon la revendication 5, caractérisé par le fait que les rouleaux gaufreurs (23 ; 24,25) sont montés avec liberté de rotation et soumis à rotation par la bande de matériau (14) passant entre eux, et sont de préférence suivis, dans la direction de transport, de rouleaux tracteurs (19) pour le transport par traction de la bande de matériau (14).

7. Dispositif selon la revendication 5, caractérisé par le fait que, sur un côté de la bande de matériau (14), en particulier au-dessus d'elle, sont placés comme outil de gaufrage deux rouleaux gaufreurs (24, 25) montés tournants sur un axe commun (35) et avec un faible jeu latéral.

8. Dispositif selon la revendication 4 et une ou plusieurs des autres revendications, caractérisé par le fait que, au poste de formage (18), les zones formées par des rainures (20) (bandes gaufrées 21, 22) pour les arêtes longitudinales arrondies ou biseautées du col (10) sont préformables par rabattement des parois latérales (12) du col autour de bords arrondis ou chanfreinés (bords ronds 43) d'une plaque de formage (42).

9. Dispositif selon la revendication 8, caractérisé par le fait que, au poste de formage (18), le col (10) repose sur la plaque de formage (42) par sa paroi avant (11) et les parois latérales (12) du col sont pressées par des rouleaux de formage (45) sur des bords de formage (bords ronds 43) de forme correspondant à celle des arêtes longitudinales du col (10) de façon telle qu'elles soient rabattues à peu près jusqu'à ce qu'elles s'appuient contre la face inférieure de la plaque de formage (42).

10. Dispositif selon la revendication 4, caractérisé par le fait que la plate-forme ou une plaque d'évacuation (57) présente des surfaces de formage obliques (55).

11. Dispositif selon la revendication 10 et une ou plusieurs des autres revendications, caractérisé par le fait que les cols (10) préformés, avec leurs parois latérales (12) situées à peu près dans le plan de leur paroi avant (12), sont évacués dans la direction transversale par un transporteur de cols dirigé transversalement (15), en particulier par une bande transporteuse tournante (courroie dentée 56) pourvue d'entraîneurs (57) saisissant chacun un col (10).

12. Dispositif selon la revendication 8 et une ou plusieurs des autres revendications, caractérisé par le fait que les cols (10) peuvent être poussés en position correcte sur la plaque de formage (42) du poste de formage (18) par un poussoir pouvant aller et venir dans la direction de transport des cols et constitué en particulier d'un levier basculant (54) placé au-dessous du plan de transport des cols (10).

13. Dispositif selon la revendication 10 et une ou plusieurs des autres revendications, caractérisé par le fait que le col (10), du poste de formage (18), peut être poussé de la plaque de formage (42) sur la plaque d'évacuation (51) par un poussoir pouvant aller et venir dans la direction de mouvement du col (10), en particulier par un levier transporteur (52).
